# EUROPÄISCHE PATENTSCHRIFT

(11) **EP 0 535 182 B1**
(45) Veröffentlichungstag und Bekanntmachung des Hinweises auf die Patenterteilung: **17.05.1995**
(21) Anmeldenummer: 92906897.1
(22) Anmeldetag: 20.03.1992
(51) Int. Cl.: B65H 35/00, A47K 10/38, B26D 1/10

(54) **FOLIENSPENDER MIT TRENNVORRICHTUNG**
FOIL DISPENSER WITH SECTIONING DEVICE
DISTRIBUTEUR DE FEUILLE AVEC DISPOSITIF DE SEPARATION

(30) Priorität: 23.03.1991 DE 9103605 U; 23.03.1991 DE 9103606 U; 20.09.1991 DE 9111783 U
(43) Veröffentlichungstag der Anmeldung: 07.04.1993
(73) Patentinhaber: Melitta Haushaltsprodukte GmbH & Co. Kommanditgesellschaft, D-32371 Minden (DE)
(72) Erfinder: HÖRNLEIN, Reinhard, D-3450 Holzminden (DE)
(74) Vertreter: Stracke, Alexander, Dipl.-Ing.
(86) Internationale Anmeldenummer: DE9200234
(87) Internationale Veröffentlichungsnummer: WO9216446

(56) Entgegenhaltungen:
- EP-A- 0 385 332
- EP-A- 0 413 039
- EP-A- 0 435 784
- DE-A- 3 823 335
- FR-A- 1 467 883
- FR-A- 2 056 051
- FR-A- 2 441 570
- US-A- 2 823 969
- US-A- 3 236 427
- US-A- 3 240 093
- US-A- 3 549 066

## Beschreibung

Die Erfindung bezieht sich auf einen Folienspender gemäß dem Oberbegriff des Hauptanspruches.

Folienspender mit Trennvorrichtung, insbesondere für Haushaltsfolien wie Aluminium-, Papier-, Klarsichtfolien oder dergleichen sind im allgemeinen bekannt. Diese Haushaltsfolien werden üblicherweise einzeln in Pappkartons verpackt vertrieben, die selbst als Folienspender ausgebildet sind, wobei die Folie an einer sägezahnförmigen Abreißkante von der Folienrolle abtrennbar sein soll. Dies wird in der Praxis jedoch häufig dadurch unmöglich, weil sich die Pappschachtel bei einem solchen Versuch in der Hand verformt oder sich die ebenfalls aus Papier oder aus Leichtmetall bestehende Abreißkante verbiegt, so daß ein Abreißen erheblich erschwert und ein gerader Schnitt geradezu unmöglich gemacht wird. Weiterhin wird bei diesen vorbekannten Folienspender die restliche, noch aus dem Folienspender herausreichende Folienfahnen nicht exakt gehalten, so daß sie sich, wenn sich die Folienrolle bei leichten Erschütterungen des Spendergehäuses entgegen der Auszugsrichtung zurückdreht, wieder an die Rolle anlegen kann. Zur erneuten Entnahme einer Folienbahn ist anschließend ein erheblicher Aufwand erforderlich.

Neben Abreißkanten sind auch Trennvorrichtungen bekannt (EP 0 265 552), die allerdings den Nachteil aufweisen, daß in ihnen jeweils nur ein auf eine Folienart abgestimmtes Schneidsystem Verwendung findet. Werden andere Folienarten in den Folienspender eingelegt, werden diese Schneidsysteme schnell stumpf und können keinen sauberen Schnitt mehr gewährleisten. Weiterhin müssen oftmals zusätzliche Vorkehrungen getroffen werden, mit denen eine Folie während eines Schneidvorganges gehalten werden kann, was einen zusätzlichen technischen und konstruktiven Aufwand erfordert.

Es sind weiterhin Folienspender bekannt (US-Patente 3 236 427, 2 823 969), bei denen ein Entnahmeschlitz sowie ein vom Gehäuse- und Messerträger gebildeter Spaltraum kleiner Abmessungen vorhanden ist. Der Messerträger dieser Folienspender ist gegenüber dem Gehäuse bewegbar, vorzugsweise drehbar gelagert. Gegenüberliegend zum Messerträger wird der Spaltraum zwischen Gehäuse- und Messerträger gebildet, in dem eine kurze ergreifbare Folienfahne zum erneuten Ergreifen und Ausziehen eines weiteren Folienstückes zur Verfügung steht. Durch zwischen dem Messerträger und dem Gehäuse gebildete Spalträume wird nach der Entnahme eines Folienstückes die Folienfahne zwischen dafür vorgesehene Kanten gehalten bzw. geklemmt. Die Führung der Folienrolle erfolgt entweder in einer speziell ausgebildeten Kammer, in der die Folienrolle frei aufliegt oder durch zylindrische Führungsbolzen, die in die Folienrolle eingreifen und diese halten.

Ebenfalls ist eine Vorrichtung zur Aufnahme einer Folienrolle aus der DE 38 23 335 A1 bekannt, die aus einem feststehenden Gehäuseteil und einem frontseitig angeordneten Klappdeckel besteht, hinter dem die Folienrolle gelagert ist sowie einen quer zum Gehäuse und zur Folienbreite verschiebbaren Schneidschlitten aufweist, mit dessen Schneidvorrichtung eine von der Folienrolle abgezogene Fahne außerhalb des Folienspenders abschneidbar ist. Ein zwischen Klappdeckel und Gehäuse angeordneter Klemmspalt bildet gleichzeitig den Durchtritt für die Folienfahne, solange der Klappdeckel unbelastet ist. Bei belastetem Klappdeckel, z. B. bei der Betätigung der Schneidvorrichtung, ist die Folienfahne eingeklemmt. Ein derartiger Folienspender kann auch mehrere Folienrollen in einem Gehäuse mit jeweils eigenen Schneidvorrichtungen und Klappdeckeln aufweisen.

Nachteilig an den vorstehend beschriebenen Folienspendern ist vor allem, daß die Folienfahne nach dem Abschneiden eines Folienstückes zwar klemmbar in einem zwischen Messerträger und Gehäuse gebildetem Spaltraum ist, daß jedoch die Klemmung nur in kurzen Folienbereichen unter der Maßgabe erfolgt, daß der Messerträger kraftschlüssig, vorzugsweise durch sein Eigengewicht, die Folie auf entsprechende Kanten des Gehäuses drückt. Weiterhin ist es von großem Nachteil, daß zum Herausziehen eines Folienstückes aus der Rolle zwischen dem Messerträger und dem Gehäuse eine beidhändige Bedienung erforderlich ist, um den Messerträger anzuheben und zu halten. Auch ist die Führung der Folienrolle in dem Folienspender weitgehend unbestimmt, wodurch vor allem bei der Lagerung in Schubladen od. dgl. ein Zurückziehen der Folienfahne in das Innere des Folienspenders und ein Anlegen an die Folienrolle nicht sicher verhindert werden kann.

Die Aufgabe der vorliegenden Erfindung besteht deswegen darin, einen Folienspender zu schaffen, der gewährleistet, daß die Folienrolle mit einer durch vorheriges Abziehen eines Folienstückes davon abgewickelten Folienfahne in dem Spender sicher aufgenommen und geführt ist, wobei besonders die sichere Halterung der Folienfahne gewährleistet sein muß und ein Abziehen eines weiteren Stückes der Folie durch Ergreifen der Folienfahne mit einfachen, schnell begreifbaren Bedienungshandgriffen gewährleistet ist und ein sicheres Abtrennen des Folienstückes in einer griffgünstigen Schneidstellung erfolgt.

Die Lösung dieser Aufgabe wird durch die im kennzeichnenden Teil des ersten Anspruches beschriebene technische Lehre vermittelt.

Erfindungswesentlich für den vorgeschlagenen Folienspender ist die besondere Anordnung von Entnahmeschlitz und Messernut zueinander, die in einem relativ großem Winkelabstand zueinander am bzw. im Gehäuse des Folienspenders angeordnet sind, wobei zumindestens dieser Bereich des Gehäuses durch einen Messerträger vollflächig überdeckt ist, der der Kontur des Gehäuses über einen wesentlichen Teil angepaßt ist und in der Schneidstellung zwischen dem Entnahmeschlitz und der Messernut einen Spaltraum bildet, in den eine hervorstehende Folienfahne vollständig, d.h. beidseitig überdeckt und vor äußeren Beeinflussungen geschützt gehalten ist, und daß der Messerträger aus einer Schneidstellung zum Ergreifen der Folienfahne bewegbar ist. Nach dem Herausbewegen des Messerträgers aus der Schneidstellung kann die hervorstehende Folienfahne ergriffen und ein Folienstück aus dem Folienspender herausgezogen werden.

Gemäß einer bevorzugten Ausführungsform sind das Gehäuse des Folienspenders und der Messerträger zylindrisch ausgeführt, wobei der Messerträger auf dem Gehäuse in eine oder beide Richtungen verdrehbar ist. Diese Ausführungsform weist, wie andere Ausführungsformen auch, einen Entnahmeschlitz auf, der sich mindestens bis zu einem der Gehäuseenden erstreckt und durch den sich eine Folienfahne zum Einlegen einer Folienrolle einfädeln läßt. Dieser Entnahmeschlitz kann konstruktionsbedingt sehr breit sein, um das Einfädeln so einfach wie möglich zu gestalten. Ca. 90 Grad zum Entnahmeschlitz ist die Messernut angeordnet, wobei der Außendurchmesser des Gehäuses in dem dazwischenliegenden Bereich zur Erzeugung des Spaltraumes etwas zurückgenommen ist. Dieser Spaltraum bietet zum einen den Vorteil, daß die Folie vom Messerträger nicht gegen die Oberfläche des Gehäuses gedrückt wird und deswegen nicht sehr fest an diesem haftet und zum anderen wird erreicht, daß die Drehrichtung des Gehäuses innerhalb des das Gehäuse zu gut zwei Dritteln umgebenden Messerträgers frei wählbar ist.

Bei einer weiteren vorteilhaften Ausführungsform des Folienspenders ist das Gehäuse ebenfalls zylindrisch ausgeführt, der Messerträger umschließt dieses allerdings nur in einem Winkelbereich von etwa 100 Grad, wobei die dem Schneidschlitten abgewandte Seite, die sich etwa bis über den Entnahmeschlitz hinauserstreckt, über ein Scharnier klappbar am Gehäuse befestigt ist. Die aus dem Entnahmeschlitz hervorstehende Folienfahne verbleibt also nach Abtrennen einer Folienbahn zwischen Gehäuse und Messerträger, welcher sich zum Ergreifen der Folienfahne einfach wegklappen läßt. Beim Anklappen an das Gehäuse rasten zwei Rastnocken, die sich seitlich am vorderen Ende des Messerträgers befinden, so in zwei Rasten des Gehäuses ein, daß der Messerträger auch beim Ablegen des Folienspenders in dieser Position verharrt, so daß auch bei dieser Version die Folienfahne vollflächig abgedeckt und in ihrer ursprünglichen Länge erhalten bleibt.

Eine andere vorteilhafte Ausgestaltung der Erfindung besteht aus einem ebenfalls zylindrischen Gehäuse, an dessen Stirnseite ein ebenfalls um ca. 100 Grad das Gehäuse umschließender Messerträger exzentrisch gelagert ist. In der Entnahmeposition ist dieser so verschwenkt, daß er den Entnahmeschlitz und die Messernut freigibt, so daß eine Folienbahn problemlos dem Gehäuse entnommen werden kann. In der Verschlußposition ist der Messerträger über Entnahmeschlitz und Messernut geschwenkt, so daß auch hier ein Spaltraum erzeugt wird, der die Folie vor äußeren Beeinflussungen schützt. Als Bewegungsbegrenzung für die Schwenkbewegung des Messerträgers ist das Gehäuse in der Entnahmestellung mit einer Kerbe und in der Schließstellung mit einem Anschlagnocken versehen. Ein weiterer zusätzlicher Vorteil der vorgenannten Folienspender mit Trennvorrichtung ist in der Lagerung der Folienrolle zu sehen, die über in die Rolle eingreifende kegelige Körper reibungsbehaftet zentriert gelagert ist, und die sich sogar, wenn beide Kegelkörper einstellbar ausgeführt sind, mittig im Folienspender einspannen läßt. Der Verstellmechanismus der Kegelkörper läßt sich dabei durch viele verschiedene Mechanismen verwirklichen, wie z. B. durch Gewinde, die eine so hohe Steigung haben, daß sie selbsthemmend wirken oder durch andere Rastmechanismen.

Als weitere vorteilhafte Ausgestaltungen des Gegenstandes der Erfindung sind Ausführungsformen hervorzuheben, in die die Folienrollen durch Aufklappen oder Aufdrehen des Gehäuses eingelegt werden können. Das Öffnen des Gehäuses erfolgt vorteilhafterweise über ein Schnarier, welches das Gehäuse in ein Ober- und ein Unterteil unterteilt. Die Bauart des Scharnieres ist dabei frei wählbar, die Verwendung eines Filmscharnieres erscheint dabei als eine günstige Variante.

Eine andere Ausführungsform des Gehäuses besteht aus zwei Teilzylindern, von denen der äußere den inneren derart umschließt, daß bei einer bestimmten Stellung zueinander eine seitliche Längsöffnung entsteht, die weiter ist als eine einzulegende Folienrolle dick. Für die Ausgestaltung des Messerträgers bieten sich bei diesen beiden vorgenannten Grundvarianten mehrere günstige Gestaltungsformen an. Beispielsweise kann der Messerträger die Form eines Zylinderausschnittes von ca. 90 Grad besitzen, dessen Innenradius mit dem Außenradius des Gehäuseteils in etwa übereinstimmt und an dessen Enden senkrecht dazu angeordnete Scheiben angeordnet sind, die in die stirnseitigen Öffnungen des Gehäuses derart eingreifen, daß der Messerträger auf der Gehäuseoberfläche schwenkbar ist. Der mögliche Schwenkwinkel des Messerträgers läßt sich dabei durch Gehäusenuten o. ä. auf jedes gewünschte Winkelmaß beschränken.

Diese Scheiben verfügen so wie die im schalenförmigen Oberteil eingesetzten Scheiben über eine große mittige Bohrung, die dazu dient, nach erfolgtem Einlegen einer Folienrolle und Zuklappen des Gehäuses einen Stopfen axial bis in die Folienrolle hinein in das Gehäuse einführen zu können. Das Gehäuse wird derart auf einfachste Weise verschlossen gehalten und die Folienrolle zentriert. Gegen ungewolltes Entfernen des Stopfens aus dem Gehäuse ist dieser mit einer Raste ausgerüstet, die beim Herausziehen des Stopfens an einer Innenfläche des Gehäuses anschlägt.

Besonders vorteilhaft ist weiterhin das Versehen der Gehäuseaußenseiten abwechselnd mit glatten und matten Oberflächenabschnitten, die zur Funktionsfähigkeit des Folienspenders und ebenfalls zur einfacheren Handhabung dienen. Beispielsweise haftet dünne Klarsichtfolie speziell auf hochglänzenden Flächen, so daß sich der Messerträger in beliebiger Richtung darüber hinwegdrehen läßt, ohne daß sich die Folie abhebt und verknittert. Von den matten Oberflächen hebt sich die Klarsichtfolie dagegen ab, was dazu benutzt werden kann, im Bereich der Schnittkante einen schmalen Streifen mit mattierter Oberfläche zuzulassen, um ein kleines Stück Folie anheben zu können, wenn das Herausziehen einer weiteren Folienbahn gewünscht wird. Aluminiumfolie dagegen reagiert zum Teil gegensätzlich, haftet also auf den rauheren Flächen, was im Bereich der Messernut allerdings auch erwünscht ist, da dadurch eine vorzügliche Schnittqualität erzeugt werden kann.

Die axiale Lagerung einer Folienrolle in einem Spendergehäuse kann nicht nur durch den erwähnten Stopfen, sondern auch besonders vorteilhaft über je einen auf einer Federlasche befestigten quaderförmigen Klotz stattfinden, der beim Einlegen der Rolle kurzzeitig so verschwenkt wird, daß anschließend eine entsprechend abgerundete Stirnseite innen an der Papphülse anliegt und gegen eine nach innen gerichtete Fläche des Klotzes auf der gegenüberliegenden Seite axial gegen die Stirnseite der Papphülse drückt und die gesamte Folienrolle so gehalten wird. Die Winkelstellung des quaderförmigen Klotzes bestimmt dabei den Auszugswiderstand der Folienbahn.

Von besonderem Vorteil des Folienspenders mit Trennvorrichtung ist der einfache Aufbau der Schneidvorrichtung aus mindestens einem drehbaren Schneidrad und einem diesem zugeordneten Schneidmesser, welche gemeinsam mit einer auf sie in der Form abgestimmten Messernut zusammenwirkt.

Eine besonders vorteilhafte Ausführungsform der erfinderischen Trennvorrichtung weist zwei sich gegenüberliegend angeordnete drehbare Schneidräder auf, zwischen denen ein Messer festehend oder um eine Achse kippbar angeordnet ist. Die Schneidräder erfüllen beim Schneidvorgang gleichzeitig eine oder mehrere Aufgaben. In allen Fällen wird durch sie die Folie zu beiden Seiten der gehäusefesten Messernut festgehalten bzw. zwischen die beiden in die Messernut eingreifenden Schneidräder vorgespannt. Beim Schneiden von Aluminium- und Papierfolien reicht diese Vorspannung bereits aus, um die Zugfestigkeit des jeweiligen Materials zu überschreiten, so daß das zwischen den Schneidrädern angeordnete Messer nicht beansprucht wird, wobei es beim Trennen der Klarsichtfolie, die von den beabstandet angeordneten Schneidrädern stramm aufgespannt wird, diese problemlos und nahezu verschleißfrei trennen kann.

Als vorteilhafteste Ausführungsform der Schneidräder ist eine kegelradförmige Form anzusehen, wobei die Schneidräder mit ihren großen Stirnflächen einander zugewandt im Schneidschlitten angeordnet sind. Sie sind etwa gleich groß, besitzen die gleiche Dicke, den gleichen Kegelwinkel und den identischen Durchmesser der kleineren Stirnfläche. Teile der Kegeloberflächen rollen auf Wirkflächen der Messernut ab, wobei ein weiterer Teil der Kegeloberflächen sich noch bis in die Messernut erstreckt. Die Körperkante eines der beiden Schneidräder, die von der großen Stirnfläche und der Kegelfläche gebildet wird, ist dabei abgerundet ausgeführt, wogegen dieselbe Körperkante des anderen Schneidrades scharfkantig ausgebildet ist. Bei Ausführungsformen mit nur einem Schneidrad ist nur das scharfkantige vorhanden.

Das feststehende Schneidmesser, welches auch kippbar ausgeführt sein kann, weist eine V-förmige Schneide auf, so daß es von beiden Endlagen des Schneidschlittens aus funktionstüchtig ist. Die Schneidwinkel sind dabei so dimensioniert, daß sie im Bereich der Fasen der Messernut hinter der Kontur der Schneidräder liegen, so daß der gewünschte Schneid- bzw. Trenneffekt überhaupt ermöglicht wird. Unterhalb der Fasen tritt die Messerspitze jedoch aus der Kontur der Schneidräder hervor und erstreckt sich bis in den Bereich des Nutgrundes.

Als sehr praktisch und vorteilhaft kann sich ebenfalls erweisen, daß der Messerträger über eine weitere Trennvorrichtung verfügen kann, die sich beispielsweise an seinem vorderen Rand im Bereich der Messerführung befindet, und die aus in den Messerträger eingebrachte, mehrseitig scharfen Zähnen besteht, die so geformt sein können, daß eine Zahnflanke weiterhin am Gehäuse anliegt, wodurch eine Verletzungsgefahr weitgehend ausgeschlossen wird. Der Benutzer eines solchen Folienspenders kann also auswählen, ob er einen geraden sauberen Schnitt oder eine leicht gezackte Abreißkante mit ebenfalls sehr hoher Qualität erzielen will.

Der größte Vorteil dieses erfindungsgemäßen Folienspenders besteht deswegen in seiner Vielseitigkeit. Zum einen läßt er sich beidhändig oder einhändig handhaben, benötigt nach Gebrauch keine besondere Aufmerksamkeit, sondern kann nach dem Abtrennen einer Folienbahn sorglos, auch auf feuchten Unterlagen oder in Schubladen abgelegt werden, in denen er beim Öffnen und Schließen derselben hin- und hergeschleudert wird, ohne daß die Gefahr besteht, daß die Folienfahne in das Gehäuse zurückrutscht und sich nur mit Mühe wieder in den Entnahmeschlitz einfädeln läßt. Weiterhin kann der Folienspender einzeln oder gemeinsam mit mehreren anderen in fest montierten Wandhalterungen oder Tischgeräten eingesetzt werden, in denen er funktionsbereit gelagert oder zum Gebrauch leicht entnehmbar ist.

Weitere vorteilhafte Ausgestaltungen der Erfindung ergeben sich zusammen mit den weiteren Unteransprüchen.

Nachfolgend sind einige Ausführungsbeispiele des Gegenstandes der Erfindung anhand von Zeichnungen näher beschrieben.

Es zeigen:
- Figur 1: Querschnitt durch einen Folienspender mit angedeuteter Zwischenstellung des verdrehten Messerträgers,
- Figur 2: Querschnitt durch einen Folienspender mit angedeutetem angeklappten Messerträger,
- Figur 3: Querschnitt durch einen Folienspender mit in Schließstellung geschwenktem Messerträger,
- Figur 4: Querschnitt durch einen Folienspender mit in Entnahmestellung geschwenktem Messerträger,
- Figur 5: Betätigungsablauf des Folienspenders mit in Schneidposition verdrehtem Messerträger,
- Figur 6: Betätigungsablauf des Folienspenders mit in Zwischenstellung verdrehtem Messerträger,
- Figur 7: Betätigungsablauf des Folienspenders mit in Entnahmestellung verdrehtem Messerträger,
- Figur 8: Ansicht eines Folienspenders mit verdrehbarem Messerträger in Entnahmeposition,
- Figur 9: Querschnitt durch ein Gehäuse des Folienspenders nach Fig. 8,
- Figur 10: Seitenansicht eines Gehäuses des Folienspenders,
- Figur 11: Teilansicht eines Folienspenders nach Fig. 10,
- Figur 12: Querschnitt durch einen Folienspender mit verdrehbarem Messerträger in Schneidposition,
- Figur 13: Teilansicht des Folienspenders aus Figur 12 im Schnitt,
- Figur 14: Querschnitt durch einen Folienspender mit Schneidsystem für Klarsichtfolie,
- Figur 15: Messervariante zum Schneiden von Aluminium und Papierfolie nach Fig. 14,
- Figur 16: Teilansicht des Folienspenders der Fig. 14 im Schnitt,
- Figur 17: Querschnitt durch einen Folienspender mit Schneidsystem für Aluminium- und Papierfolien,
- Figur 18: eine Messervariante für sehr kleine Rollen, entsprechend Fig. 17,
- Figur 19: Teilansicht des Folienspenders der Fig. 17 im Schnitt,
- Figur 20: Querschnitt durch einen Folienspender mit einem Schneidsystem nur für Klarsichtfolie,
- Figur 21: Teilansicht des Folienspenders der Fig. 20 im Schnitt,
- Figur 22: Querschnitt durch einen Folienspender mit zusätzlicher Abrißkante,
- Figur 23: Teilansicht des Folienspenders gemäß der Fig. 22,
- Figur 24: Querschnitt durch einen Folienspender mit verdrehbarem Messerträger und radialer Zahnreihe,
- Figur 25: Ansicht des Folienspenders gemäß Figur 24 mit Teilschnitt,
- Figur 26: Längsschnitt durch einen Folienspender mit beidseitig verstellbaren Kegelkörpern,
- Figur 27: Längsschnitt durch einen Folienspender mit einseitig einstellbarem Kegelkörper,
- Figur 28: Längsschnitt durch einen Folienspender mit rastbarem Kegelkörper,
- Figur 29: Ansicht von oben des in Figur 28 dargestellten Folienspenders,
- Figur 30: eine Wandhalterung mit zwei Folienspendern in Vorderansicht,
- Figur 31: eine Seitenansicht einer Wandbefestigung gemäß Figur 30,
- Figur 32: eine Seitenansicht der gegenüberliegenden Wandbefestigung gemäß Figur 30,
- Figur 33: Draufsicht auf eine Wandbefestigung gemäß Figur 32,
- Figur 34: eine Wandbefestigungsvariante mit zwei Folienspendern in Vorderansicht,
- Figur 35: eine Seitenansicht der Wandbefestigung gemäß Figur 33,
- Figur 36 und 37: eine Aufhängevorrichtung für einen Folienspender in zwei Ansichten,
- Figur 38 und 39: einen aufgeklappten Folienspender in zwei Ansichten
- Figur 40 und 41: einen geschlossenen Folienspender in zwei Ansichten,
- Figur 42 und 43: Anordnung glatter und matter Oberflächen am Folienspendergehäuse,
- Figur 44 und 45: eine Schnittdarstellung des runden Gehäuses eines Folienspenders in 2 Ansichten,
- Figur 46 und 47: eine Schnittdarstellung des Gehäuses eines Folienspenders in zwei Ansichten,
- Figur 48: eine Seitenansicht des Folienspenders der Figuren 46 und 47, aufgeklappt im Schnitt,
- Figur 49: eine Seitenansicht des Folienspenders der Figuren 46 - 48 im zugeklappten Zustand,
- Figur 50 und 51: Darstellung eines runden Folienspendergehäuses mit Aufspannvorrichtung für die Folienrolle in zwei Ansichten,
- Figur 52 und 53: Darstellung des aufgeklappten Folienspenders nach Figur 50 und 51,
- Figur 54 und 55: Variation eines Messerträgers in zwei Ansichten,
- Figur 56 und 57: einen Folienspender mit seitlich erzeugbarer Öffnung in geöffnetem Zustand in zwei Ansichten,
- Figur 58 und 59: Folienspender gemäß Figuren 56 und 57 in Entnahmestellung,
- Figur 60 und 61: zwei Versionen einer axialen Folienhalterung in zwei Ansichten,
- Figur 62 und 63: eine weitere Folienspenderversion in Schneidstellung in zwei Ansichten,
- Figur 64 und 65: der Folienspender gemäß Figur 62 und 63 in Entnahmestellung in zwei Ansichten,
- Figuren 66 - 69: Ausführungsformen eines Reibrades an einem Folienspender in verschiedenen Ansichten und Darstellungen,
- Figur 70: einen Querschnitt durch eine Schneidvorrichtung,
- Figur 71: eine Seitenansicht der Schneidvorrichtung gemäß der Figur 70 im Schnitt,
- Figur 72: einen Querschnitt durch eine weitere Ausführungsform einer Trennvorrichtung,
- Figur 73: eine Seitenansicht der Trennv orrichtung gemäß der Figur 73 im Schnitt,
- Figur 74: einen Schneidschlitten mit schräggestelltem Reibrad.

In den Figuren 1 - 37 sind Variationen des Folienspenders dargestellt.

Das Gehäuse 1, 11, 21 des Folienspenders ist im wesentlichen zylindrisch, sein Innendurchmesser etwas größer als der von handelsüblichen Haushaltsfolienrollen und der Folienspender weist einen Entnahmeschlitz 5, 15, 25 für eine Folienbahn 31 auf, der sich mindestens bis zu einem Gehäuseende oder auch über die gesamte Gehäuselänge erstreckt. Ca. 90 Grad zu diesem Entnahmeschlitz 5, 15 25 versetzt ist eine Messernut, 6, 16, 26 außen am Gehäuse angebracht, die mit der noch näher zu erläuternden Schneidvorrichtung des Messerträgers, 2, 12, 22 zusammenwirkt.

Weiterhin ist das zylindrische Gehäuse 1, 11, 21 mit nach innen gerichteten Kegelkörpern 40, 41, 42, 43 versehen, auf denen eine Folienrolle 30 zentrisch im Gehäuse reibungsbehaftet gelagert wird. Um diese Lagerungsart zu gewährleisten, muß wenigstens ein Kegelkörper 40 - 43 axial verstellbar sein.

Dies wird in der Figur 26 bei einem Kegelkörper 42 über ein zylindrisches Endstück erreicht, das mit einem Gewinde 45 versehen ist, welches mit einem Innengewinde 44 des Gehäuses 1 zusammenwirkt. Das Gewinde 45 besitzt eine sehr hohe Steigung, die gewährleistet, daß die Reibung im Gewinde 44, 45 größer ist als die der Folienrolle 30 auf der Kegelfläche des Kegelkörpers 42, so daß eine eingestellte Vorspannung einer Folienrolle 30 erhalten bleibt. Die Gewinde 44, 45 sind dabei entsprechend der Drehrichtung der Folienrolle 30 bzw. entgegen der Drehrichtung mit Rechts- oder Linksgewinden ausgestattet.

In der Figur 27 ist ein Kegelkörper 43 abgebildet, der an seinem zylindrischen Ende mit einem Steg 47 versehen ist, der im Endnahmeschlitz 5 des Gehäuses geführt ist. Der Steg 47 ist etwas schmaler ausgeführt als das Maß des Entnahmeschlitzes 5, so daß das Gehäuse 1 zur Montage eines Gehäusedeckels 51, der das Gehäuse 1 umgreift und in eine radiale Nut 69 einschnappt, leicht zusammengedrückt werden kann. In diesem Deckel 51 ist eine Gewindespindel 52 drehbar festgelegt, auf der der mit einem Durchgangsgewinde 50 versehene Kegelkörper 43 verstellbar gehalten ist.

Eine weitere Version der Folienzentrierung wird in den Figuren 28 und 29 mittels des kegeligen Körpers 41 erreicht, dessen zylindrisches Endstück ebenfalls mit einem Steg 46 versehen ist, der im Endnahmeschlitz 5 des Gehäuses 1 geführt ist, wobei der Steg Rasten 48 aufweist, die mit im Anfangsbereich des Entnahmeschlitzes 5 angeordneten Schlitzrasten 49 zusammenwirken, so daß auch hier ein Anpassung der Zentrierung verschiedener Längen von Folienrollen 30 möglich ist.

Auf das Gehäuse 1, 11, 21 der Figuren 1 bis 37 ist ein Messerträger 2, 12, 22 aufgeklemmt, dessen Innendurchmesser dem Außendurchmesser des Gehäuses 1 entspricht und der dieses in einem Bereich von ca. 230 Grad umschließt. Die Trennvorrichtung 33 ist dabei im Bereich einer Kante des Messerträgers 2, 12, 22 angeordnet. Ebenfalls sind in diesem Bereich seitliche Rastnocken 7, 17 vorgesehen, die mit über den Umfang des Gehäuses angeordneten Rasten 8, 18 korrespondieren, um definierte Stellungen des Messerträgers 2, 12, 22 gegenüber dem Gehäuse 1, 11, 21 zu gewährleisten. Eine Raste 8 befindet sich in Auszugsrichtung der Folienbahn 31 vor oder hinter der Messernut 6 (Figur 6) und eine weitere Raste wird durch den Entnahmeschlitz 5 bereitgestellt (Figur 7).

In den Randbereichen des zylindrischen Gehäuses 1 im Bereich zwischen der Messernut 6 und dem Entnahmeschlitz 5 kann, wie beispielhaft in der Figur 9 noch einmal verdeutlicht, das Gehäuse 1 so ausgeführt sein, daß durch zu- und wieder abnehmende Wandstärke ein Nocken 32 erzeugt wird, auf dem der Rastnocken 7 des Messerträgers 2 aufliegt, so daß beim gegenseitigen Verdrehen von Gehäuse 1 und Messerträger 2 ein größerer Schlitz entsteht, als dies der Fall sein würde, wenn nur der Rastnocken 7 auf der Gehäuseoberfläche 1 entlangeführt würde.

Der Außendurchmesser des Gehäuses 1 bzw. die Gehäusewandstärke ist im Bereich zwischen Entnahmeschlitz 5 bis kurz vor der Messernut 6 über die Länge der Messernut 6 zur Erzeugung eines Spaltraums 3 vermindert. Dieser Spaltraum 3 kann auch dadurch erzeugt oder vergrößert sein, daß der Innendurchmesser des Messerträgers 2 in diesem Bereich vergrößert ausgeführt ist.

In den Figuren 5 bis 7 ist eine mögliche Abfolge einer Folienentnahme dargestellt.

In Figur 5 befindet sich der Messerträger 2 in Schneidposition mit senkrecht nach unten führender Folienbahn 31. Nach durchgeführter Längsbewegung des Schneidschlittens 64 entlang seiner Führung 63 läßt sich eine exakt abgetrennte Folienbahn 31 entnehmen. Zur erneuten Entnahme eines Folienstückes 31 wird der Messerträger 2 entgegen der Drehrichtung der Folienrolle 30 in die Entnahmeposition (Figur 7) verdreht, wobei er so weit von der sich um das Gehäuse 1 schwingenden Folie 31 angehoben wird, daß diese in der ursprünglichen Lage verbleibt (Figur 6). Eine weitere Möglichkeit, die Folienfahne 31 wieder ergreifen zu können, besteht darin, nicht den Messerträger 2, sondern das Gehäuse 1 entgegen der Drehrichtung der Folienrolle 30 zu drehen, bis der Messerträger 2 in der gewünschten Stellung im Bereich des Entnahmeschlitzes 5 einrastet. Die Folienbahn 31 läßt sich dann in beliebiger Länge ausziehen, wonach der Messerträger 2 um das Gehäuse 1 oder das Gehäuse 1 im Messerträger 2 so verdreht wird, daß die Trennvorrichtung 33 über der Messernut 6 einrastet.

Da Entnahmeschlitz 5 und Messernut 6 ca. 90 Grad zueinander angeordnet sind, ist zur Verdrehung des Messerträgers 2 gegenüber dem Gehäuse 1 ebenfalls eine Drehung von ca. 90 Grad erforderlich, wogegen bei der Verdrehung des Gehäuses 1 innerhalb des Messerträgers 2 eine Drehung von ca. 270 Grad erforderlich ist.

Zur Besserung Handhabung des Folienspenders und auch zur Absicherung gegen ein Wegrollen kann das Gehäuse 1, wie in den Figuren 10 und 11 dargestellt, mit einem Rand 19, 20 versehen sein, der über den Messerträger 2 hervorsteht. Entsprechend diesen Möglichkeiten sind auch die möglichen Wand- bzw. Tischhalterungen der Folienspender ausgeführt.

Die Figuren 30 bis 33 zeigen eine Version einer Wandhalterung 80, 81, in der das Gehäuse 1 über der Halterung 80, 81 festgelegt ist und der Messerträger 2 visierartig hin- und herdrehbar ist.

In den Figuren 34 und 35 ist eine Ausführungsform dargestellt, in der der Messerträger 2 gegenüber der Wandhalterung 82 festgelegt ist und sich das Gehäuse 1 gegenüber dem Messerträger 2 verdrehen läßt.

Die Wandhalterungen 80, 81, 82 der Figuren 30 bis 35 sind so ausgeführt, daß der Folienspender leicht aus der jeweiligen Halterung entnommen werden kann, aber auch an der Wand funktionstüchtig bleibt.

Eine weitere Version der Wandbefestigung, die auch für andere Ausführungsformen des Folienspenders gilt, ist die Ausführung nach den Figuren 36 bis 37, die mit einer Art Haken oder Bügel 84 versehen ist, um sie an einer Stange 59 oder einem Haken aufzuhängen.

Das Gehäuse 11 des Folienspenders nach Figur 2 weist als weitere Ausführungsform einen Messerträger 12 auf, der dieses in einem Bereich von ca. 100 Grad umspannt und der im Bereich des Entnahmeschlitzes 15 über ein Gelenk 83 so am Gehäuse 11 klappbar angelenkt ist, daß der Messerträger 12 ca. 45 Grad vom Gehäuse 11 weggeklappt werden kann. Im angeklappten Zustand verläuft die Folienbahn 31 durch den Entnahmeschlitz 15 zwischen Gehäuse 11 und Messerträger 12. Der Spaltraum 13 zwischen dem Gehäuse 11 und dem Messerträger 12 kann bei dieser Version sehr schmal ausfallen bzw. vollkommen wegfallen, da keine Relativbewegung zwischen Gehäuse 11 und Messerträger 12 stattfindet und ein Anlegen der Folie 31 an das Gehäuse 11 bzw. an die Innenseite des Messerträgers 12 für die Funktion des Folienspenders von Vorteil sein kann. Der Messerträger 12 besitzt an seiner vorderen Kante zwei Rastnocken 17, die in Rasten 18 des Gehäuses 1 eingreifen und ein unabsichtliches Aufklappen des Messerträgers 12 verhindern. Auch diese Spenderversion kann in Wand- oder Tischhalterungen eingesetzt werden, wobei jedoch nur eine Version mit festgelegtem Gehäuse 11 als sinnvoll erscheint.

Ein in den Figuren 3 und 4 dargestelltes Ausführungsbeispiel des Gegenstandes der Erfindung besitzt ebenfalls ein zylindrisches Gehäuse 21 sowie jeweils einen Entnahmeschlitz 25 und eine Messernut 26, wobei jedoch der Messerträger 22 an den Stirnseiten des Gehäuses 21 exzentrisch schwenkbar gelagert ist. Der Messerträger 22 erstreckt sich, wie bei der vorangegangenen Ausführungsform, über ca. 100 Grad und gibt in der Entnahmeposition den Bereich zwischen dem Entnahmeschlitz 25 und der Messernut 26 frei, wobei er mit seiner rückwärtigen Kante in der Kerbe 9 einen Endanschlag findet. Um die Folienbahn 31 von der Folienrolle 30 abzulängen, wird der Messerträger 22 über den Bereich zwischen dem Entnahmeschlitz 25 und der Messernut 26 verschwenkt, bis er bis mit seiner vorderen Kante auf einen Anschlagnocken 10 trifft und die Folienbahn zwischen Gehäuse 21 und Messerträger 22 festgehalten wird. Der die Folienfahne 4 überdeckende Spaltraum 23 schützt auch hier die Folienfahne 4 nach dem Ablängen vor weiteren äußeren Beeinflussungen.

Die Trennvorrichtung 33 der Messerträger 2, 12, 22 der unterschiedlichen Ausführungsformen des Folienspenders in den Figuren 1 bis 4 bestehen grundsätzlich aus einer Führung 60 bis 63 für einen Schneidschlitten 64 bis 67, in dem eine mit dem Gehäuse 1, 11, 21 zusammenwirkende Schneidvorrichtung 33 untergebracht ist. Die Schneidvorrichtung 33 läßt sich zum Schneiden der unterschiedlichen Folienarten entweder mit zum Teil darauf abgestimmten Messertypen oder erfindungsgemäß mit einer universellen Trennvorrichtung 33 ausrüsten.

Die Figuren 20 und 21 zeigen eine Schneidvorrichtung 33 zum Schneiden von Klarsichtfolien aus einem mit bis in die Messernuten 16 des Gehäuses 1, 11, 21 reichenden, im Schneidschlitten 67 gehaltenen, feststehenden Messers 70.

Die Figuren 14 und 16 zeigen eine ebenso nur zum Schneiden von Klarsichtfolie vorgesehene Schneidvorrichtung 33, die ebenfalls ein feststehendes Messer 70 aufweist, welches in den Führungsschlitten 65, der sich auf der Führung 61 entlang der Messernut 16 verschieben läßt, gehalten ist, wobei der Schlitten 65 noch mit einer Halterolle 71 ausgestattet ist, die in Auszugsrichtung der Folie 31 hinter dem Messer 70 angeordnet ist und neben bzw., den Rand der Nut 16 geringfügig überstehend, auf dem Gehäuse 1, 11, 21 abrollt.

In der Figur 15 ist eine Schneidrolle 68 dargestellt, die für die Anordnung von Messer 70 und Halterolle 71 in der Figur 14 austauschbar ist und aus einer zylindrischen Rolle besteht, die einen kegelradförmigen Ansatz aufweist, der im Einbauzustand bis in die Messernut 16 hineinreicht, wobei diese Schneidvorrichtung 33 beim Trennen von Aluminium- oder Papierfolie Verwendung findet.

Eine weitere Schneidvorrichtung 33 zum Trennen von Aluminium- und Papierfolien 31 ist in den Figuren 17 bis 19 dargestellt, wobei die Schneidvorrichtung 33 aus zwei sich mit ihrem größeren Durchmesser gegenüberliegend zusammengesetzten Kegelrädern 72, 73 besteht und Teile der Kegeloberflächen auf Fasen 74 der Messernut 6 abrollen. Der Schlitten 66 wird dabei wieder durch eine entsprechende Führung 62 auf dem Messerträger 2, 12, 22 verschieblich gehalten.

In der Figur 18 ist eine sehr kleine Variante dieser Schneidvorrichtung 33 gezeigt, deren Kegelflächen 72, 73 strukturiert sind, die mit ebenfalls strukturierten Fasen 74 der Messernut 16 zusammenwirken und so ein Abrollen des Schneidrades gewährleisten.

Die Figuren 22 und 23 zeigen eine zusätzliche Möglichkeit zum Ablängen einer Folienbahn 31, mit der die vordere Kante 75 des Messerträgers 2, 12, 22 ausgerüstet sein kann. In die Kante 75 sind dabei mehrseitig scharfe Zähne 76 eingebracht, wobei jedenfalls eine Zahnflanke 77 eines Zahnes 76 so geformt ist, daß diese am Gehäuse 1, 11, 21 bzw. an der Folie anliegen. Die Folie 31 ist während des Abreißen zwischen dem Gehäuse 1, 11, 21 und dem Messerträger 2, 12, 22 gehalten und gleichzeitig wird eine Verletzungsgefahr durch die Zähne 76 minimiert.

Eine zusätzliche Ausführungsform der Abreißkante 75 des Messerträgers 2, 12, 22 zeigen die Figuren 24 und 25, in denen die Zähne 76 radial zum Gehäuse 1, 11, 21 des Folienspenders verlaufen, wobei diese sich in Trennstellung auf einem in die Gehäusenut 78 eingelegten Gummistrang 79 abstützen.

In den Figuren 38 bis 73 werden weitere Ausführungsformen des Gegenstandes der Erfindung in verschiedenen Varationen dargestellt.

In den Figuren 38 bis 53 handelt es sich um einen aufklappbaren Spender, der im wesentlichen aus zwei Bauteilen besteht, einem schalenförmigen Oberteil 101a, 110a, 120a, und einem ebensolchen schalenförmigen Unterteil 101b, 110b, 120b, wobei beide Teile durch ein Scharnier 109 miteinander verbunden sind.

Der Messerträger 102, 112, 122, besteht hier aus einer Schale in der Form eines Zylinderausschnittes von etwa 90 Grad, der einen Innenradius aufweist, der dem Außenradius des zugehörigen Gehäuseteils in etwa entspricht und der an seinen Ecken senkrecht dazu angeordnete Scheiben 105, 125, aufweist, die in den stirnseitigen Öffnungen des Gehäuses 101, 110, 120, eingreifend den Messerträger 102, 112, 122, verschwenkbar lagern. Durch Ausnehmungen, Nocken etc. läßt sich der Schwenkwinkel des Messerträgers 102, 112, 122, beliebig einrichten. Um bei einem solchen Verschwenken ein Freilaufen einer Trennvorrichtung 108 zu garantieren, ist in den Bereichen der beiden Endanschläge der Trennvorrichtung das Gehäuse 101, 110, 120, entsprechend des Schwenkwinkels eine radiale Nut 106, 116, 126, vorgesehen.

Im schalenförmigen Oberteil 101a, 110a sind im Bereich der Stirnseiten ringförmige Scheiben 105, 125 angebracht. Im schalenförmigen Unterteil 101b, 110b sind an den stirnseiten hohle Zylinder 115 vorgesehen. Nach erfolgtem Einlegen einer nicht dargestellten Folienrolle und Zuklappen der Gehäuseteile 101, 110, 120 liegen die Scheiben des Oberteiles 101a, 110a, 120a an den inneren Stirnseiten der Hohlzylinder 115 an. Die Scheiben des Messerträgers 101, 112, 122 die des Oberteils 101a, 110a, 120a und der Hohlzylinder 115 weisen eine Bohrung auf, in die ein Stopfen 114 axial bis in die nicht dargestellte Folienrolle hinein eingeschoben werden kann. Der Stopfen 114 erfüllt damit zum einen die Aufgabe der Rollenlagerung und zum anderen gewährleistet er den sicheren Verschluß des Gehäuses 101, 110, 120.

In der Figur 42, wie auch in der Figur 58, werden abwechselnd glatte Oberflächenabschnitte 150, 151 und matte Oberflächenabschnitte 152, 153, 154 dargestellt. Die verschiedenartig gestalteten Oberflächen 150 bis 154 dienen der Funktion und der Handhabbarkeit des Folienspenders. Auf den glatten Oberflächen 150, 151 haften manche Folien 104, beispielsweise eine Klarsichtfolie, sehr viel besser als auf den mattierten Flächen 152 bis 154, was je nach Bedarf ausgenutzt wird. Die Gehäuseinnenseiten und die sich über den Spaltraum 103, 113, 123 hinwegbewegenden Bauteile sind dementsprechend mit matten, nichthaftenden Oberflächen 152 bis 154 versehen.

Die Figuren 46 bis 49 zeigen einen im Prinzip identischen Folienspender, dessen Gehäuseteile 110a, 110b nur teilweise zylindrisch sind und teilweise rechteckig. Hierbei sind auch andere Gehäusekonturen, beispielsweise mit Radien und geraden Anteilen, denkbar.

In den Figuren 50 bis 53 ist eine Spendervariante dargestellt, in deren schalenförmigem Oberteil 151a im Bereich der Stirnseiten jeweils eine zu diesem hin geöffnete, topfartige Scheibe 119 vorgesehen ist, die mit einer im schalenförmigen Unterteil 120b vorgesehenen Zuhaltefeder 121 zusammenwirkt, wenn im zugeklappten Zustand die Raste 124 einen Teil des Scheibenrandes der Scheibe 119 hintergreift. Die Zuhaltefeder 121 weist zusätzlich eine Entriegelungslasche 128 auf, durch die eine seitliche Gehäuseöffnung 129 hindurchreicht und zum Öffnen des Gehäuses 120 von außen bedienbar ist.

In den Figuren 50 bis 53 und auch in den Figuren 56 bis 61 ist eine Variation der Folienrollenlagerung dargestellt. Die topfförmige Scheibe 119 ist teilweise als Federlasche 136 ausgebildet. Auf der nach innen gerichteten Scheibe der Federlasche 136 ist ein etwa quaderförmiger Klotz 131 angebracht, der mit einer abgerundeten Stirnseite 134 in eine eingelegte, nicht dargestellte Folienrolle eingreift und der mit einer dieser Stirnseite abgewandten, nach innen gerichteten Fläche axial gegen den Rand der nicht dargestellten Folienrolle drückt und diesen so einspannt. Durch die Winkelstellung des Klotzes 131 zum Entnahmeschlitz 135 läßt sich der Abrollwiderstand der Folie 104 vorherbestimmen.

Weiterhin ist in den Figuren 56 bis 59 eine Folienspendervariante dargestellt, deren Gehäuse 140 aus zwei Teilzylindern 140a, 140b besteht, von denen der äußere 140a den inneren 140b teilweise umschließt und beide so gegeneinander verdrehbar sind, daß eine seitliche Längsöffnung 149 zum Einlegen einer nicht dargestellten Folienrolle erzeugbar ist. Die Trennvorrichtung 108 ist hier unmittelbar auf dem äußeren Gehäuseteil 140a untergebracht, so daß auf einen extra Messerträger 102 verzichtet werden kann. Das äußere Gehäuseteil 140a wird entlang einer radialen Nut 146 verschoben.

Dies ist ebenso der Fall bei der Variante, die in den Figuren 62 bis 65 dargestellt ist. Bei ihr ist an das Gehäuseoberteil 130a der Messerträger 132 unmittelbar angeformt und die Trennvorrichtung 108 wird zwischen einem Abschnitt der Gehäuseoberfläche und einer Führung 137 des Messerträgers 132 verschieblich gehalten. Die Drehachse 138 der Schneidräder der Trennvorrichtung 108 verläuft etwa radial zur Gehäusemittelachse 139 oder etwa parallel zur senkrechten oder waagerechten Teilungsebene 155, 156 des Gehäuses.

In der Figur 62 ist auf der linken Seite ein denkbarer seitlicher Verschluß des Spendergehäuses 130 dargestellt, der durch die Verformung eines elastischen Rings 133 erzielbar ist.

In den Figuren 66 bis 69 schließlich wird eine Variation der Trennvorrichtung 108 dargestellt, bei der auf der Drehachse 138 der Schneidräder ein kegelstumpfförmiges Reibrad 148, 158 vorgesehen ist, wobei dieses so angeordnet ist, daß es in Auszugsrichtung der Folie hinter dem Messer 165 liegt und mit seinem größeren Durchmesser ebenfalls in Auszugsrichtung eingebaut ist, wobei dieser größerer Durchmesser größer ist als der Abstand zwischen der Drehachse 138 und der Oberfläche des Gehäuses 1, so daß sich das kegelförmige Reibrad 148, 158 verformen muß, um auf der Oberfläche des Gehäuses 1 abrollen zu können. Dabei wird eine zu schneidende Folie vorteilhaft niedergehalten und gespannt, bevor die Trennvorrichtung 108 zum Einsatz kommt.

In den Figuren 66 bis 69 sowie 70, 71, 72 bis 74 ist die universell für alle vorkommenden Folienarten einsetzbare Trennvorrichtung 108 dargestellt.

In den Figuren 66 bis 69 besteht die universell einsetzbare Trennvorrichtung 108 aus einem Schneidschlitten 64 mit einem Messer 165 und mindestens einem drehbaren Schneidrad, insbesondere einem kegelradförmigen Schneidrad 175 und/oder einem weiteren Schneidrad 176, welches mit seiner großen Stirnfläche unmittelbar benachbart und dem Messer 165 zugewandt so angeordnet ist, daß beim Trennvorgang entsprechend der Folienart unterschiedliche Trennmechanismen erzeugbar sind.

Weiterhin können, wie in der Figur 70, im Schneidschlitten 64 auch zwei gegenüberliegend angeordnete, drehbare Schneidräder 72, 73 beidseitig des Messers 70 angeordnet sein, wobei die beiden großen Stirnflächen der kegeligen Schneidräder 72, 73 dem Messer 70 zugewandt sind und die Körperkante eines Schneidrades 73, die von der großen Stirnfläche und der Kegelfläche gebildet wird, abgerundet ist, wogegen die entsprechende Körperkante des anderen Schneidrades 72 scharfkantig ausgebildet ist. Die Messerschneide 94 der Trennvorrichtung 108 ist V-förmig und beidseitig scharf. Ihre Spitze 93 erstreckt sich über den Durchmesser des Schneidrades 72 hinaus bis in die Messernut 6, wobei die Schneiden 93 im Bereich der Fasen 74 der Messernut 6 hinter der Kontur der Schneidräder 72, 73 zurücktreten. Die Schneidräder 72, 73 können dabei an ihren Kontaktflächen mit der Messernut 6 ebenso wie die Wirkflächen der Messernut 6, die Fasen 74 so ausgeführt sein, daß ein Schneidrad 72, 73 reib- und/oder formschlüssig auf den Wirkflächen 74 abrollt, wobei sich der äußere Teil der Kegelfläche noch bis in die Messernut 6 erstrecken kann.

Im Schneidschlitten 64 kann, wie aus der Figur 67 oder auch aus der Figur 74 hervorgeht, ein Reibrad 96 integriert sein, das entweder im Querschnitt kegelstumpfförmig ist und in Auszugsrichtung der Folie 31 hinter dem Messer 70 bzw. dem Schneidrad 175 bzw. 72, 73, insbesondere mit auf dessen Welle 92 angeordnet ist, wobei ein größerer Durchmesser in Auszugsrichtung deutet und dieser Durchmesser größer ist als der Abstand zwischen der Reibraddrehachse 91 und der Gehäuseoberfläche 1 oder welches schräg zur Gehäuseoberfläche 1 des Folienspenders eingestellt ist, so daß die Folie 31 während des Schneidvorganges im Schneidbereich zusätzlich aufgespannt wird.

In den Figuren 70, 71, 72, 73 wird deutlich, wie der Schneidschlitten 64 auf den Messerträger 2 verschieblich angeordnet ist, nämlich in der Führung 60, die von den seitlichen Schultern 90 des Schneidschlittens 64 umgriffen werden. Die Schneidräder 72, 73 werden dabei durch elastische Kräfte des Messerträgers 2, aber auch durch die Betätigungskräfte in die Messernut 6 gedrückt. Eine Folienbahn 31 wird durch den nicht dargestellten Entnahmeschlitz 5 und Gehäuse 1 und Messerträger 2 hindurchgeführt und durch diesen nidergehalten und während des Schneidvorganges durch die Kegelräder 72, 73 zwischen diesen und den Fasen 74 der Messernut 6 festgehalten.

Der Trennmechanismus bei dünner Klarsichtfolie 31 ist ungefähr der, daß ein Kegelrad 72 oder beide Kegelräder 72, 73, dadurch, daß sie die Folie 31 in die Messernut 6 drücken, diese so aufspannen, daß das im unteren Bereich über den Radius des Schneidrades 72 hervortretende Messer 70 die Klarsichtfolie 31 zerschneidet.

Das Zertrennen von Aluminium- oder Papierfolien 31 erfolgt durch einen ähnlichen Mechanismus, nur daß die Folie 31 bereits während des Straffens während der geringeren Dehnungsfähigkeit des Folienmaterials spätestens an der scharfen Kante des Schneidrades 72 getrennt wird.

Beide Trennmechanismen können alleine oder zu beliebigen Teilen am Trennvorgang beteiligt sein. Dadurch, daß für jede in den Folienspender eingelegte Folienart der optimale Trennmechanismus angewandt wird, ist die Trennvorrichtung 108 äußerst verschleißfrei. Der komplette Folienspender mit Trennvorrichtung 108 ist deshalb durch seinen einfachen Aufbau äußerst robust und durch seine Praxisorientiertheit überaus handlich und bedienungsfreundlich.

### Bezugszeichenliste

- 1: Gehäuse Folienspender
- 2: Messerträger
- 3: Spaltraum
- 4: Folienfahne
- 5: Entnahmeschlitz
- 6: Messernut
- 7: Seitliche Rastnocke
- 8: Raste an der Trennvorrichtung
- 9: Kerbe im Gehäuse
- 10: Anschlagnocken
- 11: Gehäuse Folienspender
- 12: Messerträger
- 13: Spaltraum
- 16: Messernut
- 17: Seitliche Rastnocke
- 18: Raste an der Trennvorrichtung
- 19: Gehäuserand
- 20: Gehäuserand
- 21: Gehäuse Folienspender
- 22: Messerträger
- 23: Spaltraum
- 25: Entnahmeschlitz
- 26: Messernut
- 30: Folienrolle
- 31: Folienbahn
- 32: Nocken
- 33: Trennvorrichtung
- 40: Kegelkörper
- 41: Kegelkörper
- 42: Kegelkörper
- 43: Kegelkörper
- 44: Innengewinde Gehäuse, passend zu Teil 45
- 45: Gewinde für Kegelkörpereinstellung auf zylindrischem Endstück
- 46: Steg am Kegelkörper 41
- 47: Steg am Kegelkörper 43
- 48: Rasten des Steges 46
- 49: Schlitzrasten passend zu 48
- 50: Durchgangsgewinde von 52
- 51: Gehäusedeckel
- 52: Gewindespindel
- 59: Stange
- 60: Führung Schneidschlitten
- 61: Führung Schneidschlitten
- 62: Führung Schneidschlitten
- 63: Führung Schneidschlitten
- 64: Schneidschlitten
- 65: Schneidschlitten
- 66: Schneidschlitten
- 67: Schneidschlitten
- 68: Schneidrolle
- 69: Radiale Nut
- 70: Feststehendes Messer
- 71: Halterolle
- 72: Kegelschneidräder
- 73: Kegelschneidräder
- 73a: Zylindrisches Schneidrad
- 74: Fasern der Messernut 6
- 75: Vordere Kante des Messerträgers
- 76: Zähne an Kante 75
- 77: Zahnflanke von 76
- 78: Gehäusenut
- 79: Gummistrang
- 80: Wandhalterung
- 81: Wandhalterung
- 82: Wandhalterung
- 83: Gelenk Messerträger 12
- 84: Bügel/Haken
- 90: Seitliche Schultern
- 91: Drehachse Reibrad
- 92: Welle der Schneidräder
- 93: Spitze der Messerschneide
- 94: Messerschneide
- 95: Entnahmeschlitz
- 96: Reibrad
- 101: Gehäuse
- 101a: Schalenförmiges Oberteil
- 101b: Schalenförmiges Unterteil
- 102: Messerträger
- 103: Spaltraum
- 104: Folie
- 105: Endscheibe
- 106: Radiale Nut
- 107: Scheibe
- 108: Trennvorrichtung
- 109: Scharnier
- 110: Gehäuse
- 110a: Schalenförmiges Oberteil
- 110b: Schalenförmiges Unterteil
- 112: Messerträger
- 113: Spaltraum
- 114: Stopfen
- 115: Hohlzylinder
- 116: Radiale Nut
- 117: Scheibe
- 118: Raste
- 119: Topfartige Scheibe
- 120: Gehäuse
- 120a: Schalenförmiges Oberteil
- 120b: Schalenförmiges Unterteil
- 121: Zuhaltefeder
- 122: Messerträger
- 123: Spaltraum
- 124: Raste
- 125: Endscheibe
- 126: Radiale Nut
- 127: Aufspannmittel
- 128: Entriegelungslasche
- 129: Seitliche Gehäuseöffnung
- 130: Gehäuse
- 130a: Gehäuseoberteil
- 130b: Gehäuseunterteil
- 131: Quaderförmiger Klotz
- 132: Messerträger
- 133: Elastischer Ring
- 134: Abrundete Stirnseite
- 135: Entnahmeschlitz
- 136: Federlasche
- 137: Führung Messerträger
- 138: Drehachse Trennvorrichtung
- 139: Gehäusemittelachse
- 140: Gehäuse
- 140a: Zylindrisches Gehäuseteil
- 140b: Zylindrisches Gehäuseteil
- 142: Messerträger
- 143: Spaltraum
- 146: Radiale Nut
- 147: Spaltraum
- 148: Reibrad
- 149: Seitliche Längsöffnung
- 150: Glatte Oberflächenabschnitte
- 151: Glatte Oberflächenabschnitte
- 152: Matte Oberflächenabschnitte
- 153: Matte Oberflächenabschnitte
- 154: Matte Oberflächenabschnitte
- 155: Senkrechte Teilungsebene Gehäuse
- 156: Waagerechte Teilungsebene Gehäuse
- 157: Filmscharnier
- 158: Reibrad
- 165: Messer
- 175: Schneidrad
- 176: Schneidrad

## Patentansprüche

1. Folienspender, insbesondere für Haushaltsfolien wie Aluminium, Papier-, Klarsichtfolien od. dgl., mit einem Gehäuse zur Aufnahme einer Folienrolle und einem Messerträger, der einen mit einer im Gehäuse versehenen Messernut zusammenwirkenden Schneidschlitten aufweist, **dadurch gekennzeichnet, daß** das Gehäuse (1, 11, 21, 101, 110, 120, 130, 140) einen parallel zu der Achse der Folienrolle angeordneten Entnahmeschlitz (5, 15, 25) und in einem relativ großen Winkelabstand dazu die Messernut (6, 16, 26) aufweist, der Messerträger (2, 12, 22, 102, 112, 122, 132, 142) der Kontur des Gehäuses (1, 11, 21, 101, 110, 120, 130, 140) über einen wesentlichen Teil des Gehäuses (1, 11, 21, 101, 110, 120, 130, 140) angepaßt ist und in der Schneidstellung zwischen dem Entnahmeschlitz (5, 15, 25) und der Messernut (6, 16, 26) einen Spaltraum (3, 13, 23, 103, 113, 123, 133) zur Aufnahme einer Folienfahne (4, 31) bildet, in dem die aus dem Entnahmeschlitz (5, 15, 25) hervorstehende Folienfahne (4, 31) über den Bereich zwischen dem Entnahmeschlitz (5, 15, 25) und der Messernut (6, 16, 26) vollständig, d. h. beiderseitig, überdeckt ist, und daß der Messerträger (2, 12, 22, 102, 112, 122, 132, 142) zum Ergreifen der Folienfahne (4, 31) aus der Schneidstellung bewegbar ist.

2. Folienspender nach Anspruch 1, **dadurch gekennzeichnet, daß** der Winkelabstand zwischen dem Entnahmeschlitz (5, 15, 25) und der Messernut (6, 16, 26) 90 Grad beträgt.

3. Folienspender nach Anspruch 1, **dadurch gekennzeichnet, daß** der Messerträger (2, 12, 22, 102, 112, 122, 132, 142) auf das Gehäuse (1, 11, 21, 101, 110, 120, 130, 140) geklemmt ist und der Innendurchmesser des Messerträgers (2, 12, 22, 102, 112, 122, 132, 142) das Gehäuse (1, 11, 21, 101, 110, 120, 130, 140) in einem Bereich von 230 Grad umschließt.

4. Folienspender nach Anspruch 1, **dadurch gekennzeichnet, daß** nach Abtrennen eines Folienstückes eine kurze ergreifbare Folienfahne (4, 31) zum erneuten Ergreifen und Ausziehen eines weiteren Folienstückes zur Verfügung steht.

5. Folienspender nach einem der Ansprüche 1 bis 3, **dadurch gekennzeichnet, daß** der Messerträger (2, 12, 22, 102, 112, 122, 132, 142) und das Gehäuse (1, 11, 21, 101, 110, 120, 130, 140, 160) Rasten (7, 17, 8, 18) aufweisen, die mindestens in der Schneidstellung oder auch in der Entnahmestellung des Messerträgers (2, 12, 22, 102, 112, 122, 132, 142) miteinander korrespondieren.

6. Folienspender nach einem der Ansprüche 1 oder 3, **dadurch gekennzeichnet, daß** der Messerträger (2, 12, 22) mindestens im Bereich des Schneidschlittens (64, 65, 66, 67) in von der Schneidstellung verschiedenen Positionen vom Gehäuse (1, 11, 21) abhebbar ist oder daß das Gehäuse (101, 110, 120, 130, 140, 160) im Bereich mindestens einer Endlage des Schneidschlittens (168, 188) in Bewegungsrichtung des Messerträgers (102, 112, 122, 132, 142) über mindestens eine radiale Ausnehmung (106, 116, 126, 146) verfügt, die geringfügig tiefer ist als die Schneiden (165) der Trennvorrichtung (108).

7. Folienspender nach einem oder mehreren der vorgenannten Ansprüche, **dadurch gekennzeichnet, daß** der Messerträger (2, 12, 22, 102, 112, 122, 132, 142) zum Abtrennen einer Folienbahn (4, 31) zusätzlich zur Trennvorrichtung (108) eine entsprechend geformte Abreißkante (75) aufweist, insbesondere mit tangential in Auszugsrichtung der Folie (4, 31) oder senkrecht dazu nach innen gerichtet angeordneten Zähnen (76).

8. Folienspender nach einem oder mehreren der vorgenannten Ansprüche, **dadurch gekennzeichnet, daß** er mit seinem Gehäuse (1, 11, 21) oder an seinem Messerträger (2, 12, 22) aus einer Tisch- oder Wandhalterung (80, 81, 82) leicht entnehmbar und darin funktionstüchtig einsetzbar ist.

9. Folienspender nach einem oder mehreren der vorgenannten Ansprüche, **dadurch gekennzeichnet, daß** das Gehäuse (101, 110, 120) aus zwei durch ein Scharnier (109) verbundenen Schalen, einem Oberteil (101a, 110a, 120a) und einem Unterteil (101b, 110b, 120b) besteht, die ein zylinderförmiges Gehäuse (101, 110, 120) bilden, daß das Oberteil (101a, 110a, 120a) im Bereich seiner Stirnseiten ringförmige Scheiben (107, 117, 187) aufweist und das schalenförmige Unterteil (101b, 110b, 120b) beiderseitig Stopfen (114) axial durch den Hohlzylinder (115) und die Scheiben (107, 117) bis in die Folienrolle (30) hinein einführbar sind, die das Gehäuse (101, 110, 120) geschlossen und die Folie (4, 31) zentriert halten.

10. Folienspender nach einem oder mehreren der vorgenannten Ansprüche, **dadurch gekennzeichnet, daß** eine Folienrolle (30) entweder seitlich axial oder radial durch über ein Scharnier (109) aufklappbare Gehäuseteile (101, 110, 121) oder durch eine durch gegeneinander Verdrehen der Gehäuseteile (101, 110, 121) erzeugbare Längsöffnung (49) in den Folienspender einlegbar ist.

11. Folienspender nach einem oder mehreren der vorgenannten Ansprüche, **dadurch gekennzeichnet, daß** das schalenförmige Oberteil (120a) im Bereich der Stirnseiten jeweils eine zu diesen hin geöffnete topfartige Scheibe (119) aufweist und daß das schalenförmige Unterteil (120b) eine Zuhaltefeder (121) aufweist, die mit einer Raste (124) und einer Entriegelungslasche (128) versehen ist, die durch eine seitliche Gehäuseöffnung (129) durchreicht und daß im geschlossenen Zustand ein Teil des Scheibenrandes der Scheibe (119) als Federlasche (130) ausgebildet ist, auf deren Innenseite ein etwa quaderförmiger Klotz (131) angebracht ist, der mit einer abgerundeten Stirnseite (134) in eine eingelegte Folienrolle (30) eingreift und der mit einer dieser Stirnseite abgewandten, nach innen gerichteten Fläche axial gegen den Rand einer Folienrolle (30) drückt und diese einspannt.

12. Folienspender nach Anspruch 1, **dadurch gekennzeichnet, daß** am Gehäuseoberteil (130a) der Messerträger (132) angeformt ist und die Trennvorrichtung (108) zwischen einem Abschnitt der Gehäuseoberfläche (130) und einer Führung (137) des Messerträgers (132) verschieblich gehalten ist.

13. Folienspender nach einem oder mehreren der vorgenannten Ansprüche, **dadurch gekennzeichnet, daß** die Gehäuseaußenseiten abwechselnd mit glatten Oberflächenabschnitten (150, 151) und matten Oberflächenabschnitten (152, 153, 154) versehen sind und daß, die Gehäuseinnenseiten und die über den Spaltraum (103, 113, 123, 133, 143, 173) hinwegbewegten Bauteile mit matten, nichthaftenden Oberflächen versehen sind.

14. Folienspender nach einem oder mehreren der vorgenannten Ansprüche, **dadurch gekennzeichnet, daß** diese universell für alle vorkommenden Folienarten einsetzbar ist und aus einem Schneidschlitten (64) mit einem um eine Achse kippbaren Messer (70) und mindestens einem drehbaren Schneidrad (72), insbesondere einem kegelradförmigen Schneidrad (72) besteht, welches mit seiner großen Stirnfläche unmittelbar benachbart und dem Messer (70) zugewandt so angeordnet ist, daß beim Trennvorgang entsprechend der Folienart unterschiedliche Trennmechanismen erzeugbar sind.

15. Folienspender nach einem oder mehreren der vorgenannten Ansprüche, **dadurch gekennzeichnet, daß** der Schneidschlitten (64) zwei sich gegenüberliegend angeordnete drehbare Schneidräder (72, 73) und ein dazwischen angeordnetes, um eine Achse kippbares Messer (70) aufweist, wobei die beiden großen Stirnflächen der Kegelräder dem Messer (70) zugewandt sind und die Körperkante eines Schneidrades (73), die von der großen Stirnfläche und der Kegelfläche gebildet wird, abgerundet ist, wogegen die entsprechende Körperkante des anderen Schneidrades (72) scharfkantig ausgebildet ist.

16. Folienspender nach einem oder mehreren der vorgenannten Ansprüche, **dadurch gekennzeichnet, daß** die Messerschneide (94) der Trennvorrichtung V-förmig und beidseitig scharf ist, ihre Spitze (93) über den Durchmesser des Schneidrades (72) hinaus bis in die Messernut (6) hineinreicht und die Schneiden (94) im Bereich von Fasen (74) der Messernut (6) hinter die Kontur des Schneidrades (72) oder der Schneidräder (72, 73) infolge der Kippbarkeit zurücktritt.

17. Folienspender nach einem oder mehreren der vorgenannten Ansprüche, **dadurch gekennzeichnet, daß** ein Schneidrad (72, 73) der Trennvorrichtung (108) an seinen Kontaktflächen mit einer Messernut (6) und/oder die Fasen (74) der Messernut (6) so ausgeführt sind, daß ein Teil der Kegelfläche eines Schneidrades (72, 73) reib- und/oder formschlüssig auf den Fasen (74) abrollt und sich ein äußerer Teil der Kegelfläche bis in die Messernut (6) erstreckt.

18. Folienspender nach einem oder mehreren der vorgenannten Ansprüche, **dadurch gekennzeichnet, daß** im Schneidschlitten (64) ein Reibrad (148, 158) integriert ist, das entweder im Querschnitt kegelstumpfförmig ist und in Auszugsrichtung der Folie (31) hinter dem Messer (70) bzw. dem Schneidrad (72), insbesondere mit auf dessen Welle (92) angeordnet ist, wobei sein größerer Durchmesser in Auszugsrichtung der Folie (31) deutet und dieser Durchmesser größer ist als der Abstand zwischen der Reibraddrehachse (91) und der Gehäuseoberfläche (1, 11, 21) oder daß er schräg zur Oberfläche des Folienspenders eingestellt ist, so daß die Folie (21) während des Schneidvorganges im Schneidbereich zusätzlich spannbar ist.

19. Folienspender nach einem oder mehreren der vorgenannten Ansprüche, **dadurch gekennzeichnet, daß** er universell für jede beliebige Folienart als Hand-, Wand- oder Tischgerät verwendbar ist.

## Claims

1. A foil dispenser, in particular for domestic foils such as aluminium, paper and transparent foils or the like, comprising a housing for accommodating a roll of foil and a blade carrier having a cutting carriage co-operating with a blade groove provided in the housing characterised in that the housing (1, 11, 21, 101, 110, 120, 130, 140) has a removal slot (5, 15, 25) arranged parallel to the axis of the roll of foil and the blade groove (6, 16, 26) at a relatively large angular spacing relative to the removal slot, the blade carrier (2, 12, 22, 102, 112, 122, 132, 142) is adapted to the contour of the housing (1, 11, 21, 101, 110, 120, 130, 140) over a substantial part of the housing (1, 11, 21, 101, 110, 120, 130, 140) and in the cutting position forms between the removal slot (5, 15, 25) and the blade groove (6, 16, 26) a gap (3, 13, 23, 103, 113, 123, 133) for receiving a foil web portion (4, 31), in which gap the foil web portion (4, 31) which projects out of the removal slot (5, 15, 25) is covered completely, that is to say on both sides, over the region between the removal slot (5, 15, 25) and the blade groove (6, 16, 26), and that the blade carrier (2, 12, 22, 102, 112, 122, 132, 142) is movable out of the cutting position for gripping the foil web portion (4, 31).

2. A foil dispenser according to claim 1 characterised in that the angular spacing between the removal slot (5, 15, 25) and the blade groove (6, 16, 26) is 90°.

3. A foil dispenser according to claim 1 characterised in that the blade carrier (2, 12, 22, 102, 112, 122, 132, 142) is clamped on to the housing (1, 11, 21, 101, 110, 120, 130, 140) and the inside diameter of the blade carrier (2, 12, 22, 102, 112, 122, 132, 142) encloses the housing (1, 11, 21, 101, 110, 120, 130, 140) in a region of 230°.

4. A foil dispenser according to claim 1 characterised in that after a foil portion has been cut off a short grippable foil web portion (4, 31) is available for freshly gripping and pulling out a further foil portion.

5. A foil dispenser according to one of claims 1 to 3 characterised in that the blade carrier (2, 12, 22, 102, 112, 122, 132, 142) and the housing (1, 11, 21, 101, 110, 120, 130, 140, 160) have retaining bans (7, 17, 8, 18) which correspond to each other at least in the cutting position or also in the removal position of the blade carrier (2, 12, 22, 102, 112, 122, 132, 142).

6. A foil dispenser according to one of claims 1 and 3 characterised in that the blade carrier (2, 12, 22) can be lifted away from the housing (1, 11, 21) at least in the region of the cutting carriage (64, 65, 66, 67) in positions which are different from the cutting position or that the housing (101, 110, 120, 130, 140, 160), in the region of at least one end position of the cutting carriage (168, 188) in the direction of movement of the blade carrier (102, 112, 122, 132, 142), has at least one radial recess (106, 116, 126, 146) which is slightly deeper than the cutting means (165) of the severing device (108).

7. A foil dispenser according to one or more of the preceding claims characterised in that for cutting off a foil web portion (4, 31), in addition to the severing device (108), the blade carrier (2, 12, 22, 102, 112, 122, 132, 142) has a suitably shaped tear-off edge (75), in particular with teeth (76) which are arranged tangentially in the pull-out direction of the foil (4, 31) or directed inwardly perpendicularly thereto.

8. A foil dispenser according to one or more of the preceding claims characterised in that it is easily removable with its housing (1, 11, 21) or at its blade carrier (2, 12, 22) from a table or wall holder (80, 81, 82) and can be easily operatively fitted therein.

9. A foil dispenser according to one or more of the preceding claims characterised in that the housing (101, 110, 120) comprises two shell parts which are connected by a hinge (109), an upper portion (101a, 110a, 120a) and a lower portion ( 101b, 110b, 120b), which form a cylindrical housing (101, 110, 120), that the upper portion (101a, 110a, 120a) has annular discs (107, 117, 187) in the region of its ends and the shell-like lower portion (101b, 110b, 120b) has at both ends plug members (114) which can be inserted axially through the hollow cylinder (115) and the discs (107, 117) into the roll of foil (30) and which hold the housing (101, 110, 120) closed and the foil (4, 31) centered.

10. A foil dispenser according to one or more of the preceding claims characterised in that a roll of foil (30) can be fitted into the foil dispenser either laterally axially or radially through housing portions (101, 110, 121) which can be pivoted open by way of a hinge (109) or through a longitudinal opening (49) which can be produced by turning the housing portions (101, 110, 121) relative to each other.

11. A foil dispenser according to one or more of the preceding claims characterised in that the shell-like upper portion (120a) has in the region of each of its ends a respective cup-like disc (119) which is opened towards same and that the shell-like lower portion (120b) has a closure spring (121) which is provided with a retaining means (124) and a release tongue (128) which extends through a lateral opening (129) in the housing and that in the closed condition a part of the edge of the disc (119) is formed as a spring tongue (130), on the inside of which is disposed a substantially parallelepipedic block (131) which engages with a rounded-off end (134) into an inserted roll of foil (30) and which with an inwardly directed surface that is remote from said end presses axially against the edge of a roll of foil (30) and clamps same in position.

12. A foil dispenser according to claim 1 characterised in that the blade carrier (132) is formed on the upper portion (130a) of the housing and the severing device (108) is held displaceably between a part of the housing surface (130) and a guide (137) for the blade carrier (132).

13. A foil dispenser according to one or more of the preceding claims characterised in that the outsides of the housing are alternately provided with smooth surface parts (150, 151) and met surface parts (152, 153, 154) and that the insides of the housing and the components which are moved beyond the gap (103, 113, 123, 133, 143, 173) are provided with mat, non-adhesive surfaces.

14. A foil dispenser according to one or more of the preceding claims characterised in that it can be universally employed for all kinds of foil which occur and comprises a cutting carriage (64) with a blade (70) tiltable about an axis and at least one rotatable cutting wheel (72), in particular a bevel wheel-shaped cutting wheel (72), which is arranged with its large face directly adjacent and towards the blade (70) in such a way that in the severing operation different severing mechanisms can be produced according to the kind of foil.

15. A foil dispenser according to one or more of the preceding claims characterised in that the cutting carriage (64) has two mutually oppositely disposed rotatable cutting wheels (72, 73) and a blade (70) which is arranged therebetween and which is tiltable about an axis, wherein the two large faces of the bevel wheels face towards the blade (70) and the body edge of a cutting wheel (73), which edge is formed by the large face and the bevel face, is rounded off, whereas the corresponding body edge of the other cutting wheel (72) is of a sharp-edged configuration.

16. A foil dispenser according to one or more of the preceding claims characterised in that the blade cutting edge (94) of the severing device is V-shaped and sharp on both sides, its tip (93) extends beyond the diameter of the cutting wheel (72) into the blade groove (6) and the cutting edges (94), in the region of bevels (74) of the blade groove (6), lies back behind the contour of the cutting wheel (72) or the cutting wheels (72, 73) as a result of the tiltability.

17. A foil dispenser according to one or more of the preceding claims characterised in that a cutting wheel (72, 73) of the severing device (108) is so designed at its contact surfaces with a blade groove (6) and/or the bevels (74) of the blade groove (6) are so designed that a part of the bevel surface of a cutting wheel (72, 73) rolls in frictional engagement and/or positively locking engagement on the bevels (74) and an outer part of the bevel surface extends into the blade groove (6).

18. A foil dispenser according to one or more of the preceding claims characterised in that integrated in the cutting carriage (64) is a friction wheel (148, 158) which is either frustoconical in cross-section and is arranged in the pull-out direction of the foil (31) downstream of the blade (70) or the cutting wheel (72), in particular also on its shaft (92), its larger diameter pointing in the pull-out direction of the foil (31) and said diameter being larger than the distance between the friction wheel axis (91) and the housing surface (1, 11, 21), or that it is disposed inclinedly relative to the surface of the foil dispenser so that the foil (21) can be additionally tensioned during the cutting operation in the cutting region.

19. A foil dispenser according to one or more of the preceding claims characterised in that it can be universally employed for any desired kind of foil as a hand, wall or table appliance.

## Revendications

1. Distributeur de feuilles, notamment de feuilles à usage ménager telles que des feuilles d'aluminium, de papier, des feuilles transparentes ou produits analogues, comprenant un boîtier logeant un rouleau à feuilles et un porte-couteau comportant un chariot de coupe coopérant avec une rainure à couteau prévue dans le boîtier, caractérisé en ce que le boîtier (1, 11, 21, 101, 110, 120, 130, 140) présente une fente d'extraction (5, 15, 25) parallèle à l'axe du rouleau à feuilles et à une distance angulaire relativement importante de cette fente, la rainure à couteau (6, 16, 26), le porte-couteau (2, 12, 22, 102, 112, 122, 132, 142), le contour du boîtier (1, 11, 21, 101, 110, 120, 130, 140) étant adaptés sur une partie importante du boîtier (1, 11, 21, 101, 110, 120, 130, 140) et dans la position de coupe entre la fente d'extraction (5, 15, 25) et la rainure à couteau (6, 16, 26), ils forment une chambre de séparation (3, 13, 23, 103, 113, 123, 133) pour recevoir une bande de feuille (4, 31), la bande (4, 31) en saillie de la fente d'extraction (5, 15, 25) dépassant de la zone comprise entre la fente d'extraction (5, 15, 25) et la rainure à couteau (6, 16, 26) étant recouverte complètement, c'est-à-dire sur les deux faces et en ce que le porte-couteau (2, 12, 22, 102, 112, 122, 132, 142) peut être déplacé hors de la position de coupe pour permettre de prendre la bande de feuille (4, 31).

2. Distributeur de feuilles selon la revendication 1, caractérisé en ce que la distance angulaire entre la fente d'extraction (5, 15, 25) et la rainure à couteau (6, 16, 26) est de 90° d'angle.

3. Distributeur de feuilles selon la revendication 1, caractérisé en ce que le porte-couteau (2, 12, 22, 102, 112, 122, 132, 142) est pincé sur le boîtier (1, 11, 21, 101, 110, 120, 130, 140) et le diamètre intérieur du porte-couteau (2, 12, 22, 102, 112, 122, 132, 142) entoure le boîtier (1, 11, 21, 101, 110, 120, 130, 140) sur une plage de 230°.

4. Distributeur de feuilles selon la revendication 1, caractérisé en ce qu'après avoir séparé un morceau de feuille on dispose d'une courte bande de feuille (4, 31) préhensible pour prendre de nouveau et extraire un autre morceau de feuille.

5. Distributeur de feuilles selon l'une des revendications 1 à 3, caractérisé en ce que le porte-couteau (2, 12, 22, 102, 112, 122, 132, 142) et le boîtier (1, 11, 21, 101, 110, 120, 130, 140, 160) comporte des encoches (7, 17, 8, 18) qui se correspondent au moins en position de coupe ou également en position d'extraction du porte-couteau (2, 12, 22, 102, 112, 122, 132, 142).

6. Distributeur de feuilles selon l'une des revendications 1 ou 3, caractérisé en ce que le porte-couteau (2, 12, 22) peut être recouvert au moins dans la zone du chariot de coupe (64, 65, 66, 67) et pour des positions différentes de la position de coupe, pour se dégager du boîtier (1, 11, 21), ou en ce que le boîtier (101, 110, 120, 130, 140, 160) dispose dans la zone d'au moins une position de fin de course du chariot de coupe (168, 188), dans la direction de mouvement du porte-couteau (102, 112, 122, 132, 142), d'au moins une cavité radiale (106, 116, 126, 146) qui est légèrement plus profonde que la longueur des arêtes (165) du dispositif de coupe (108).

7. Distributeur de feuilles selon l'une ou plusieurs des revendications précédentes, caractérisé en ce que le porte-couteau (2, 12, 22, 102, 112, 122, 132, 142) comporte pour séparer une nappe de feuille (4, 31), en plus du dispositif de coupe (108), une arête d'arrachage (75) de forme correspondante, notamment avec des dents (76) dirigées dans la direction tangentielle à la direction d'extraction de la nappe de feuille (4, 31) ou perpendiculaire à celle-ci et vers l'arrière.

8. Distributeur de feuilles selon l'une ou plusieurs des revendications précédentes, caractérisé en ce qu'il peut s'extraire facilement d'une fixation de table ou fixation murale (80, 81, 82) par son boîtier (1, 11, 21) ou par son porte-couteau (2, 12, 22) et se place de manière fonctionnelle dans ce support.

9. Distributeur de feuilles selon une ou plusieurs des revendications précédentes, caractérisé en ce que le boîtier (101, 110, 120) est formé de deux coquilles reliées par une charnière (109), à savoir une partie supérieure (101a, 110a, 120a) et une partie inférieure (101b, 110b, 120b) qui forment un boîtier cylindrique (101, 110, 120), la partie supérieure (101a, 110a, 120a) ayant, au niveau de ses faces frontales, des disques annulaires (107, 117, 187) et la partie inférieure (101b, 110b, 120b) en forme de coquille comporte de part et d'autre des bouchons (114) qui sont introduits axialement à travers le cylindre creux (115) et introduisent les disques (107, 117) jusque dans le rouleau à feuilles (30) qui ferme le boîtier (101, 110, 120) et assure le centrage de la nappe (4, 31).

10. Distributeur de feuilles selon une ou plusieurs des revendications précédentes, caractérisé en ce qu'un rouleau à feuilles peut être placé soit latéralement, axialement ou radialement par une partie de boîtier (101, 110, 121) qui s'ouvre par basculement autour d'une charnière (109) ou par une rotation relative des parties de boîtier (101, 110, 121) créant une ouverture longitudinale (49) dans laquelle on introduit le distributeur de feuilles.

11. Distributeur de feuilles selon une ou plusieurs des revendications précédentes, caractérisé en ce que la partie supérieure (120a) en forme de coquille présente au niveau de la face frontale, chaque fois un disque en forme de pot ouvert vers la face frontale (119) et en ce que la partie inférieure (120b) en forme de coquille comporte un ressort de fermeture (121) muni d'un moyen d'encliquetage (124) et d'une patte de déverrouillage (128) traversant dans une ouverture latérale de boîtier (129) et en ce qu'à l'état fermé, une partie du bord du disque (119) est en forme de patte élastique (130) dont la face intérieure porte un bloc (131) sensiblement carré venant prendre par sa face frontale arrondie (134) dans un rouleau à feuilles (130) mis en place et qui par une surface opposée à la face frontale, tournée vers l'intérieur, pousse contre le bord d'un rouleau à feuille (30) et assure son serrage.

12. Distributeur de feuilles selon la revendication 1, caractérisé en ce que le porte-couteau (132) est formé sur la partie supérieure (130a) du boîtier et le dispositif de coupe (108) est maintenu de manière coulissante entre un segment de la surface du boîtier (130) et un moyen de guidage (137) du porte-couteau (132).

13. Distributeur de feuilles selon une ou plusieurs des revendications précédentes, caractérisé en ce que les côtés extérieurs du boîtier sont munis en alternance de segments de surface lisse (150, 151) et de segments de surface mate (152, 153, 154) et les côtés intérieurs du boîtier et les pièces qui circulent dans la chambre de séparation (103, 113, 123, 133, 143, 173) sont munis de surfaces mates non adhérentes.

14. Distributeur de feuilles selon une ou plusieurs des revendications précédentes, caractérisé en ce qu'il peut recevoir de manière universelle tous les types de feuilles existants et se compose d'un couteau (70) basculant autour d'un axe et d'au moins une roulette de coupe (72) rotative, notamment d'une roulette de coupe (72) en forme de roulette conique dont la plus grande face est directement voisine du couteau (70) en étant tournée vers celui-ci, et pendant la coupe, on crée des mécanismes de coupe différents suivant le type de feuille.

15. Distributeur de feuilles selon une ou plusieurs des revendications précédentes, caractérisé en ce que le chariot de coupe (64) comporte deux roulettes de coupe (72, 73) rotatives montées en regard l'une de l'autre et entre celles-ci un couteau (70) basculant autour d'un axe, les deux grandes faces des roulettes coniques étant tournées vers le couteau (70) et l'arête du corps d'une roulette de coupe (73) qui est formée par la grande surface frontale et la surface conique est arrondie alors que l'arête correspondante de l'autre roulette de coupe (72) est une arête vive.

16. Distributeur de feuilles selon une ou plusieurs des revendications précédentes, caractérisé en ce que l'arête de coupe (94) du dispositif de coupe est en forme de V et est affûtée des deux côtés, sa pointe (93) pénétrant au-delà du diamètre de la roulette de coupe (72) jusque dans la rainure à couteau (6) et les arêtes (94) au niveau des congés (74) de la rainure à couteau (6) sont en retrait derrière le contour de la roulette de coupe (72) ou des roulettes de coupe (72, 73) du fait de la possibilité de basculement.

17. Distributeur de feuilles selon une ou plusieurs des revendications précédentes, caractérisé en ce qu'une roulette de coupe (72, 73) des dispositifs de coupe (108) est réalisée au niveau de ses surfaces de contact avec la rainure à couteau (6) et/ou les congés (74) de la rainure à couteau (6) pour qu'une partie de la surface conique d'une roulette de coupe (72, 73) roule par friction et/ou liaison de forme sur les congés (74) et qu'une partie extérieure de la surface conique arrive jusque dans la rainure à couteau (6).

18. Distributeur de feuilles selon une ou plusieurs des revendications précédentes, caractérisé en ce qu'une roulette de friction (148, 158) est intégrée au couteau de coupe (64) et cette roulette est soit de section tronconique et se trouve derrière le couteau (70) ou la roulette de coupe (72) suivant le sens d'extraction de la feuille ou nappe (31), en étant montée notamment sur son axe (92), son plus grand diamètre étant tourné dans la direction d'extraction de la feuille ou nappe (31) et ce diamètre est supérieur à la distance entre l'axe (91) de la roulette de friction et la surface extérieure du boîtier (1, 11, 21) ou en ce que le réglage est incliné par rapport à la surface du distributeur de feuilles pour que la feuille (21) puisse être tendue de manière complémentaire dans la zone de coupe pendant l'opération de coupe.

19. Distributeur de feuilles selon une ou plusieurs des revendications précédentes, caractérisé en ce qu'il est utilisable de manière universelle pour n'importe quel type de feuille, comme appareil à main, appareil mural ou appareil de table.
